# EUROPÄISCHE PATENTSCHRIFT

(11) **EP 0 389 776 B1**
(45) Veröffentlichungstag und Bekanntmachung des Hinweises auf die Patenterteilung: **08.09.1993**
(21) Anmeldenummer: 90102945.4
(22) Anmeldetag: 15.02.1990
(51) Int. Cl.: F15B 13/00

(54) **Sammelanschlussplatte**
Manifold block
Corps de raccordement en forme de bloc

(30) Priorität: 31.03.1989 DE 8903931 U
(43) Veröffentlichungstag der Anmeldung: 03.10.1990
(73) Patentinhaber: ROBERT BOSCH GMBH, 70442 Stuttgart (DE)
(72) Erfinder: Steiner, Josef, D-7141 Schwieberdingen (DE); Sulzberger, Klaus-Dieter, D-7141 Schwieberdingen (DE)

(56) Entgegenhaltungen:
- EP-A- 72 753
- DE-A- 2 030 044
- DE-A- 2 062 115
- DE-A- 2 533 277
- DE-U- 8 510 642
- FR-A- 1 186 933
- FR-A- 2 582 061
- US-A- 3 550 621
- US-A- 4 770 210

## Beschreibung

Die Erfindung betrifft eine Sammelanschlußplatte nach dem Oberbegriff des Anspruchs 1. Bei einer beispielsweise aus der EP-A-72 753 bekannten Sammelanschlußplatte dieser Art sind Steueranschlüsse, die mit entsprechenden Kanälen im Lochbild der Zwischenplatten in Verbindung stehen, in deren Stirnseiten angeordnet. Teilweise sind auch Verbindungsbohrungen zwischen Steueranschlüssen vorgesehen, die als in Achsrichtung verlaufende Sacklochbohrungen ausgebildet sind. Solche Sacklochbohrungen werden je nach Bedarf in den Zwischenplatten eingearbeitet.

Der Erfindung liegt die Aufgabe zugrunde, eine Sammelanschlußplatte zu schaffen, bei der die Versorgung mit Steuermittel vereinfacht ist. Die Lösung dieser Aufgabe ist im Kennzeichen des Anspruchs 1 angegeben.

Die erfindungsgemäße Sammelanschlußplatte hat den Vorteil, daß durch die durchgehende Längsbohrung für die Steueranschlüsse in den einzelnen Zwischenplatten eine gemeinsame Steuermittelversorgung für alle angeschlossenen Ventile über die Endplatten möglich ist. Es ist außerdem nur ein einziger Versorger notwendig. Alle angeschlossenen Ventile werden dadurch gleichzeitig und gleichmäßig gesteuert.

Ausführungsbeispiele der Erfindung sind in der Zeichnung dargestellt und in der nachfolgenden Beschreibung näher erläutert. Es zeigen:
Figur 1 eine Draufsicht auf eine Sammelanschlußplatte,
Figur 2a eine Draufsicht auf eine Zwischenplatte,
Figur 2b eine Ansicht in Richtung B,
Figur 2c eine Ansicht in Richtung A,
Figur 2d eine Ansicht in Richtung D
Figur 2e eine Ansicht in Richtung C jeweils nach Figur 2a,
Figur 2f eine Ansicht der Unterseite einer Zwischenplatte,
Figur 3 eine Abwandlung nach Figur 2b,
Figur 4 eine Formdichtung,
Figur 5 eine Ansicht einer Abwandlung einer Unterseite einer Zwischenplatte,
Figur 6 eine Abwandlung der Formdichtung,
Figur 7a eine Seitenansicht einer Endplatte,
Figur 7b einen schnitt in Richtung VII nach Figur 7a,
Figur 8a eine Seitenansicht der Gegenseite der Endplatte,
und Figur 8b einen Schnitt in Richtung VIII.

In Figur 1 ist mit 10 eine Sammelanschlußplatte bezeichnet, die aus mindestens einer Zwischenplatte 11 und diese auf den Flanschseiten abschließenden Endplatten 12, 13 besteht. Die Zwischenplatten 11 und die Endplatten 12, 13 sind mit Hilfe von Schraubenverbindungen 14 miteinander verbunden. Auf den Zwischenplatten 11 werden Ventile angeordnet, die angeschlossene Verbraucher steuern oder regeln. Die Anzahl der Zwischenplatten 11 richtet sich nach der Anzahl der Verbraucher. In der Figur 1 ist auf der Oberseite der Zwischenplatte 11 ein nach DIN ISO 5599/1 genormtes Lochbild 15 für den Aufbau eines 5/2-bzw. 5/3-Pneumatikwegeventils dargestellt. Die Zwischenplatten 11 weisen in Achsrichtung durchgehende Längsbohrungen 17, 18, 19 auf, wobei der mittlere Kanal 18 normalerweise als Zuführung für die Druckluft und die Kanäle 17, 19 als Rückführung dienen. Diese Längsbohrungen 17, 18, 19 werden in bekannter und genormter Weise von den Bohrungen des Lochbilds 15 geschnitten. Quer zur Achsrichtung je der Zwischenplatte 11 sind zwei durchgehende, die übrigen Bohrungen 17, 18, 19 nicht schneidende Arbeitsleitungen 20, 21 ausgebildet. Jede Arbeitsleitung 20, 21 ist mit einer eigenen Verbindungs 6 Bohrung 22 bzw. 23 mit dem entsprechenden Arbeitsanschluß des Lochbilds 15 verbunden. Über das durch die Arbeitsleitungen 20, 21 zugeführte Druckmittel wird werden der oder die angeschlossenen Verbraucher betätigt. Aus der Figur 2f ist ersichtlich, daß dieses Ausführungsbeispiel auf der Unterseite der Sammelplatte 11 keine weiteren Bohrungen aufweist. Um das angeschlossene Ventil pneumatisch anzusteuern bzw. umzuschalten, sind auf der Stirnseite je der Zwischenplatte 11 quer zur Achsrichtung verlaufende Steueranschlüsse 25 ausgebildet, die bis zum entsprechenden Steuerschlitz des Lochbilds 15 reichen. Wird ein auf beiden Seiten pneumatisch angesteuertes Ventil verwendet, so ist auf beiden Stirnseiten jeweils ein Steueranschluß 25 vorgesehen. Bei einem nur einseitig pneumatisch angesteuerten Ventil genügt ein Steueranschluß 25. In diesem Fall ist aber auch der zweite Steueranschluß mit ausgebildet. Um die Steueranschlüsse 25 der einzelnen Sammelplatten 11 gemeinsam mit Druckmittel versorgen zu können, sind in Achsrichtung der Zwischenplatte 11 ausgebildete Längsbohrungen 26, wie in Figur 3 dargestellt, eingebracht.

Die Zwischenplatten 11 sind auf der einen Flanschseite 27 plan ausgebildet. Die andere Flanschseite 28 weist jeweils um die Öffnungen der Bohrungen 17, 18, 19, der Verbindungsbohrung 22 und den Längsbohrungen 26 Vertiefungen 29 zur Aufnahme einer einstüdigem Formdichtung 30 auf. Zusätzlich ist zur Abdickung der auf der einen Flanschseite 27 mündenden Verbindungsbohrung 23 in der anderen Flanschseite 28 eine Versenkung 31 zur Aufnahme der Formdichtung 30 ausgebildet. Die Formdichtung 30 ist eine einheitliche, alle Vertiefungen 29 und die Versenkung 31 ausfüllende Dichtung. Sie kann z.B. aus Kunststoff oder jedem anderen Dichtmaterial hergestellt sein.

In dem in Figur 5 dargestellten Ausführungsbeispiel der Zwischenplatte 11a sind auf der Unterseite zusätzliche Rücklaufauschlüsse 17a, 19a und ein zusätzlicher Zulaufanschluß 18a ausgebildet. Dadurch kann der Anwender die Zwischenplatte 11a zugleich auch für von unten vorgesehene Anschlüsse verwenden. Soll diese Zwischenplatte 11a von den anderen in Figur 1 dargestellten Zwischenplatten 11 getrennt werden, so kann eine in Figur 6 gezeigte Formdichtung 33 in die Vertiefungen 29 bzw. in die Versenkung 31 eingesetzt werden. Diese Formdichtung 33 weist zum Verschluß des Zulaufkanals 18 und der Rücklaufkanäle 17, 19 scheibenartige Verschlüsse 34 auf, wodurch die Verbindung dieser Kanäle 17, 18, 19 von einer Zwischenplatte 11 zu den Kanälen der sich anschließenden Zwischenplatte 11 abgetrennt werden. Es ist aber auch möglich, nicht nur alle drei Kanäle 17, 18, 19 gleichzeitig abzudichten, sondern auch diese Kanäle in beliebiger Kombination abzuschließen oder nur für eine Verbindung abzudichten. Dabei ist es möglich, die Formdichtung 30 bzw. die Formdichtung 33 an den Verbindungsstellen abzutrennen und als jeweilige Einzelteile einzusetzen.

Beide Endplatten 12, 13 sind auf der den Zwischenplatten 11 abgewandten Seiten gleich ausgebildet. Es sind mit den Kanälen 17, 18, 19 fluchtende, durchgehende Anschlüsse 36, 37, 38 ausgebildet. Auf der Oberseite beider Endplatten 12, 13 sind zusätzliche Anschlüsse 36a, 37a, 38a vorgesehen, die nur als Sacklöcher ausgebildet sind. Soll über die Anschlüsse 36a, 37a, 38a angeschlossen werden, so sind diese Sacklöcher durchgebohrt und schneiden die axialen Anschlüsse 36, 37, 38. Diese axialen Anschlüsse 36, 37, 38 sind dann auf der der Zwischenplatte 11 abgewandten Flanschseite z.B. mit Schrauben oder Stopfen verschlossen. Es können aber auch Endplatten ausgeführt werden, die sowohl Anschlüsse über die Anschlüsse 36, 37, 38 als auch über die Anschlüsse 36a, 37a, 38a gleichzeitig ermöglichen. Ferner sind auf der Oberseite der Endplatten 12, 13 Anschlüsse 39 vorgesehen, die mit den Längsbohrungen 26 verbunden sind.

Die mit der die Vertiefungen 29 bzw. die Versenkung 31 aufweisende Flanschseite 28 der Zwischenplatte 11 verbundene Flanschseite 40 der Endplatte 12 ist plan ausgebildet. Die Flanschseite 41 der anderen Endplatte 13 weist hingegen Vertiefungen 42 zur Aufnahme der Formdichtungen 30 bzw. 33 auf, um an eine plane Flanschseite der Zwischenplatte 11 angeflanscht werden zu können.

## Patentansprüche

1. Sammelanschlußplatte (10) für Steuer- und Regelventile bestehend aus mehreren axial nebeneinander angeordneten Zwischenplatten (11) zwischen zwei Endplatten (12, 13), wobei jede Zwischenplatte (11) einander gegenüberliegende Flanschseiten (27, 28) zur Anlage aneinander bzw. an einer Endplatte (11, 12), eine Oberseite mit in einem Lochbild (15) mündenden Kanälen für ein aufzusetzendes, vorgesteuertes Steuer- oder Regelventil, eine Unterseite und zwei gegenüberliegende Stirnseiten mit Steueranschlüssen (25) aufweist, und wobei in jeder Zwischenplatte (11) mindestens ein achsparalleler ZulaufKanal (18) und mehrere achsparallele Rücklaufkanäle (17,19) von den Steur- bzw. Regelventilen gesteuerte Arbeitsleitungen (20, 21) und Steueranschlüsse (25) angeordnet sind, welche Kanäle, Leitungen und Anschlüsse mit Kanälen des Lochbildes (15) in Verbindung stehen, dadurch gekennzeichnet, daß die stirnseitigen Steueranschlüsse (25) mit zwischen den Flanschseiten (27, 28) der Zwischenplatte (11) verlaufenden, achsparallelen Längsbohrungen (26) verbunden sind, und daß die Längsbohrungen (26) in zusätzlichen Steueranschlüssen (39) in den Endplatten (12, 13) münden.

## Claims

1. Collective collection plate (10) for open-loop and closed-loop control valves, consisting of a plurality of axially adjacent intermediate plates (11) between two end plates (12, 13), each intermediate plate (11) having mutually opposite flange ends (27, 28) for contact with one another or contact with an end plate (11, 12), a top with passages opening into a hole pattern (15) for mounting a precontrolled open-loop or closed-loop control valve, a bottom and two opposite ends with control connections (25), and at least one supply passage (18), parallel to the axis, and a plurality of return passages (17, 19), parallel to the axis, working conduits (20, 21) controlled by the open-loop or closed-loop valves, and control connections (25) being arranged in each intermediate plate (11), which passages, conduits and connections are in connection with passages of the hole pattern (15), characterised in that the end control connections (25) are connected to longitudinal holes (26) parallel to the axis and extending between the flange ends (27, 28) of the intermediate plate (11), and in that the longitudinal holes (26) open into additional control connections (39) in the end plates (12, 13).

## Revendications

1. Corps de raccordement en forme de bloc (10) pour soupapes de commande ou de régulation consistant en plusieurs blocs intermédiaires (11) disposés axialement les uns à côté des autres entre deux blocs terminaux (12, 13), dans lequel chaque bloc intermédiaire (11) présente des flancs, se faisant vis-à-vis les uns les autres (27, 28) pour venir en appui les uns sur les autres ou sur un bloc terminal (11, 12), une face supérieure avec des canaux débouchant dans une configuration de perçages (15) pour une soupape de commande ou de régulation pré-commandée, à monter, une face inférieure et deux faces frontales se faisant vis-à-vis avec des raccordements de commande (25) et dans lequel dans chaque bloc intermédiaire (11) sont disposés au moins un canal d'alimentation parallèle à l'axe (18) et plusieurs canaux de retour parallèles à l'axe (17, 19), des conduites de travail (20, 21) commandées par les soupapes de commande ou de régulation et des raccordements de commande (25), lesquels canaux, conduites et raccordements sont en liaison avec des canaux de la configuration de perçages (15), corps de raccordement en forme de bloc, caractérisé en ce que les raccordements de commande frontaux (25) sont reliés avec des alésages longitudinaux (26) s'étendant entre les flancs (27, 28) du bloc intermédiaire (11), parallèlement à l'axe et en ce que les alésages longitudinaux (26) débouchent dans des raccordements additionnels de commande (39) dans les blocs terminaux (12, 13).
